# EUROPÄISCHE PATENTSCHRIFT

(11) **EP 0 135 775 B1**
(45) Veröffentlichungstag und Bekanntmachung des Hinweises auf die Patenterteilung: **10.05.1989**
(21) Anmeldenummer: 84109724.9
(22) Anmeldetag: 16.08.1984
(51) Int. Cl.: B42B 5/12

(54) **Verfahren zum Binden von Blätterpacks und Mittel zur Durchführung dieses Verfahrens**
Method of binding a stack of sheets and means for realising this method
Procédé pour relier une liasse de feuilles et dispositif pour réaliser ce procédé

(30) Priorität: 26.08.1983 CH 4661/83
(43) Veröffentlichungstag der Anmeldung: 03.04.1985
(73) Patentinhaber: Boyadjian, Hratch, CH-8703 Erlenbach (CH)
(72) Erfinder: Boyadjian, Hratch, CH-8703 Erlenbach (CH)
(74) Vertreter: Willi, Anton J.

(56) Entgegenhaltungen:
- DE-A- 2 104 144
- DE-U- 8 317 383
- GB-A- 629 448

## Beschreibung

Verfahren zum Binden von aufhängbaren Blätterpacks und Vorrichtung zur Durchführung dieses Verfahrens.

Die Erfindung betrifft ein Verfahren zum Binden von aufhängbaren Blätterpacks, die an ihrem Rücken im Abstand voneinander in eine Lochung eingesetzte, Schlaufen bildende Bindeorgane aufweisen, sowie einen Aufhänger, dessen zwischen zwei in benachbarte Bindeorgane eingreifenden Armen geschaffene Aufhängeöse in der Lücke zwischen diesen Bindeorganen liegt, sowie eine Vorrichtung zur Durchführung dieses Verfahrens.

Die Bindeorgane können aus Metalldraht oder Kunststoffdraht bestehen oder mit Ringzähnen versehene Stege aufweisen. Es ist bekannt, das Blätterpack im Bereich des Daumenlochs nach dem meist maschinell erfolgenden Anbringen der Bindeorgane von Hand mit einem vorgefertigten Aufhänger zu versehen, der dabei mit beidseitig einer Aufhängeöse abgefalteten Armen in die beidseitigen Bindeorgane eingreift. Hauptnachteil ist das relativ umständliche Einsetzen des Aufhängehakens. Sind die Bindeorgane durch Drahtspiralen gebildet, lassen sich ausserdem nur relativ kurzarmige Aufhänger vom relativ schmalen Daumenloch her in die Bindeorgane einsetzen, was bei den oft recht schweren Kalendern nachteilig ist. Es wurde deshalb wie z. B. die DE-A-2 104 144 zeigt schon vorgeschlagen, als Bindeorgane offene Ringbänder zu verwenden, die es gestatten auch langarmige, vorfabrizierte Aufhänger mit ihren Armen quer zum Blätterpackrücken durch die Ringöffnungen hindurch in die Bindeorgane einzusetzen. Abgesehen davon, dass solche offene Ringbänder relativ teuer sind, müssen auch hier vorfabrizierte Aufhänger verwendet werden; auch das Offenhalten der Ringe während des Einsetzens des Aufhängers ist umständlich.

Es sind auch schon Bindeverfahren bzw. Maschinen vorgeschlagen worden, bei welchen nach dem Einführen eines durchgehenden, aus Einfach- oder Doppeldraht gebildeten Bindeorgans in die Lochung des Blätterpacks, die das Daumenloch durchsetzende, durch eine Drahtwindung bzw. Drahtschlaufe gebildete Partie dieses Bindeorgans von einem Werkzeug der Maschine erfasst und zum gewünschten Aufhängehaken verformt wird. Dieses zu einem mit dem Aufhängehaken einstückigen durchgehenden Bindeorgan führende Verfahren hat sich zwar an sich bewährt, bedingt aber aus naheliegenden Gründen einen gewissen maschinellen Aufwand und lässt sich z. B. bei Verwendung von Kunststoff-Bindeorganen nicht mehr ohne weiteres durchführen. Da die Stärke dieses Aufhängers durch die Stärke des Bindeorgans festgelegt ist, kann er relativ schweren Blätterpacks nicht angepasst werden.

Die vorliegende Erfindung vermeidet diese Nachteile. Insbesondere soll ein Verfahren vorgeschlagen werden, das unabhängig von Art und Material der Bindeorgane einerseits vollständig maschinell durchgeführt werden kann und anderseits Aufhänger mit den jeweiligen Erfordernissen angepassten Armlängen zulässt. Zu diesem Zweck ist das erfindungsgemässe Verfahren dadurch gekennzeichnet, dass nach dem Einführen der unter Bildung einer Lücke Abstand voneinander aufweisenden Bindeorgane in die Rückenlochung des Blätterpacks ein gerades Drahtstück maschinell von der Seite her entweder bis in seine die Lücke zwischen den Bindeorganen überspannende Endlage bewegt wird, wonach mittels eines antreibbaren Werkzeugs die in dieser Lücke liegende Mittelpartie des Drahtstücks zu einer Aufhängeöse verformt wird oder soweit in nur eines der beiden Bindeorgane eingeführt wird, dass seine Mittelpartie noch ausserhalb dieses Bindeorgans liegt, worauf diese Mittelpartie mittels eines antreibbaren Werkzeugs zu einer der lichten Weite des Bindeorgans angepassten Aufhängeöse verformt und anschliessend das Drahtstück soweit in die Bindeorgane eingeschoben wird, bis die Aufhängeöse in der Lücke zwischen den Bindeorganen liegt.

Damit kann in jedem Fall erreicht werden, dass der Aufhänger stets maschinell, und zwar entweder nach oder auch unmittelbar mit dem Anbringen der Bindeorgane am Blätterpack hergestellt und zugeführt werden kann.

Die notwendige Vorrichtung zum Zuführen und Verformen des Drahtstücks kann in die eigentliche Bindemaschine integriert oder nachträglich an diese angebaut sein. Man erhält so, unabhängig von Art und Material der schlaufenbildenden Bindeorgane, auf rationellste Weise eine Bindevorrichtung mit separatem, aus Draht gebildeten Aufhänger, der allen Gewichtsklassen von Blätterpacks angepasst sein kann.

Anhand der beiliegenden Zeichnung ist im Folgenden das erfindungsgemässe Verfahren bzw. die nach diesem Verfahren hergestellte Bindevorrichtung beispielsweise beschrieben. In der schematischen Zeichnung zeigt:
Fig. 1 in Draufsicht die Rückenpartie eines Blätterpacks während des Zuführens des Drahtstücks zu den bereits eingesetzten, durch Drahtspiralen gebildeten Bindeorganen,
Fig. 2 eine Ansicht analog Fig. 1 während des Formens der Aufhängeöse,
Fig. 3 eine Ansicht analog Fig. 2 eines Beispiels mit durch aus Steg und Bogenhaken gebildeten Doppeldraht-Bindeorganen, und
Fig. 4 eine Ansicht analog Fig. 2 für ein Beispiel mit relativ kleiner Aufhängeröse.

Beim Beispiel gemäss den Fig. 1 und 2 ist mit 1 das Blätterpack, z. B. ein Kalender, bezeichnet, dessen Rücken beidseits einer sogenannten Daumenausnehmung 2 mit einer Lochreihe 3 versehen ist. Mittels der hier nicht dargestellten Bindemaschine sind in bekannter Weise die Drahtspiralen 4 gebildet, in Pfeilrichtung a in die Lochreihe 3 eingewunden, automatisch abgeschnitten und beiderends durch Umbiegung gesichert worden. Auf der gleichen Maschine wird anschliessend ebenfalls in Pfeilrichtung a durch die Drahtspiralen 4 hindurch ein Drahtstück 5 zugeführt und auf eine solche Länge abgeschnitten, dass seine Mittelpartie die Daumenausnehmung 2 überspannt, während die Enden über wenigstens einige der Windungen der Drahtspiralen 4 in diese hineinragen. Die die Daumenausnehmung 2 und damit die Lücke zwischen den beiden jeweils bis ans betreffende Ende des Blätterpacks 1 führenden Bindeorgane 4 überspannende Mittelpartie des Drahtstücks 5 wird nun maschinell mittels eines entsprechend zugeführten Werkzeugs 6 zu einer Aufhängeöse 7 (hier schematisch als Bogenstück gezeichnet) deformiert (Fig. 2). Damit sind Bindung und Aufhänger fertiggestellt. Zu erwähnen ist noch, dass das gleiche Verfahren auch an Blätterpacks ohne Daumenausnehmung 2 denkbar ist, obwohl dann für das Ansetzen des Werkzeugs 6 im allgemeinen zu wenig Platz vorhanden ist; beim Umlegen der Blätter des Blätterpacks kann dies ausserdem zu Störungen führen.

Fig. 3 zeigt, wie das Einführen bzw. Verformen des geraden Drahtstücks 5 zur Bildung des Aufhängers in gleicher Weise auch bei einer aus Doppeldraht mit Ringschlaufen gebildeten Bindevorrichtung 14 durchgeführt werden kann. Analoges giit natürlich für Bindevorrichtungen, die durch einen Kunststoffsteg mit kammartig angesetzten, zu Ringen gebogenen Zähnen gebildet ist, oder auch für Bindevorrichtungen aus reinen Thermoplast-Drähten.

Vorangehend ist vorausgesetzt, dass das Formen der Aufhängeöse durch Verformen des Drahtmittelstücks in Gebrauchslage des Aufhängers, also in der Lücke zwischen den vorangehend eingesetzten Bindeorganen, erfolgt. Dieses Verfahren bietet den Vorteil, dass die Aufhängeöse relativ zur Daumenausnehmung möglichst gross sein kann. Es gibt aber auch Fälle, wo ein Aufhänger mit relativ kleiner Öse genügt, z. B. in einer kleineren Daumenausnehmung. In diesem Fall kann gemäss Fig. 4 vorgegangen werden. Nach dem Einsetzen der Bindeorgane wird das gerade Drahtstück 5 in Pfeilrichtung a zum ersten Bindeorgan 4 zugeführt, so dass die zur Öse zu verformende Mittelpartie des Drahtstücks noch ausserhalb des Bindeorgans liegt. Dann wird an dieser Mittelpartie das Werkzeug 6 angesetzt und die Aufhängeöse 17 geformt. Diese Öse ist so klein, dass sie beim anschliessenden vollständigen Einführen des verformten Drahtstücks 5 in die Gebrauchslage ohne grösseren Widerstand durch die über dem Blätterpack verbleibende lichte Weite der Drahtspirale hindurch gedrückt werden kann. Sobald diese Öse 17 in die zwischen den beiden Bindeorganen gebildete Lücke (also im Bereich der üblichen Daumenausnehmung) austritt, hat der Aufhänger seine Gebrauchslage erreicht.

Zum Herstellen und Anbringen des Aufhängers ist in jedem Fall nur eine Zuführung (meist eine hin- und herbewegbare Drahtführung) und ein in-und ausser Arbeitsstellung bringbares, betätigbares Verformungswerkzeug erforderlich. Diese Elemente lassen sich zu einer fast an beliebigen Bindemaschinen anbaubaren Einheit zusammenfassen, oder sie können, einschliesslich ihres Antriebs, in die Bindemaschine integrieren.

## Patentansprüche

1. Verfahren zum Binden von aufhängbaren Blätterpacks, die an ihrem Rücken im Abstand voneinander in eine Lochung (3) eingesetzte, Schlaufen bildende Bindeorgane (4; 14) aufweisen, sowie einen Aufhänger, dessen zwischen zwei in benachbarte Bindeorgane eingreifenden Armen geschaffene Aufhängeöse (7) in der Lücke zwischen diesen Bindeorganen liegt, dadurch gekennzeichnet, dass nach dem Einführen der Abstand voneinander aufweisenden Bindeorgane (4; 14) in die Rückenlochung (3) des Blätterpacks (1) ein gerades Drahtstück (5) maschinell von der Seite her bis in seine die Lücke zwischen den Bindeorganen (4; 14) überspannende Endlage bewegt wird, wonach mittels eines antreibbaren Werkzeugs (6) die in dieser Lücke liegende Mittelpartie des Drahtstücks zu einer Aufhängeöse (7) verformt wird.

2. Verfahren zum Binden von aufhängbaren Blätterpacks, die an ihrem Rücken im Abstand voneinander in eine Lochung (3) eingesetzte, Schlaufen bildende Bindeorgane (4; 14) aufweisen, sowie einen Aufhänger, dessen zwischen zwei in benachbarte Bindeorgane eingreifenden Armen geschaffene Aufhängeöse (17) in der Lücke zwischen diesen Bindeorganen liegt, dadurch gekennzeichnet, dass nach dem Einführen der Abstand voneinander aufweisenden Bindeorgane (4; 14) in die Rückenlochung (3) des Blätterpacks (1) ein gerades Drahtstück (5) maschinell von der Seite her soweit in nur eines der beiden Bindeorgane (4; 14) eingeführt wird, dass seine Mittelpartie noch ausserhalb dieses Bindeorgans liegt, worauf diese Mittelpartie mittels eines antreibbaren Werkzeugs zu einer der lichten Weite des Bindeorgans (4) angepassten Aufhängeöse (17) verformt und anschliessend das Drahtstück soweit in die Bindeorgane (4) eingeschoben wird, bis die Aufhängeöse (17) in der Lücke zwischen den Bindeorganen liegt.

3. Vorrichtung zur Durchführung des Verfahrens nach Anspruch 1 oder 2, gekennzeichnet durch eine durch durch die Bindeorgane (4; 14) hindurch hin und her bewegbare Vorrichtung zum Einführen des Drahtstücks (5) in die Bindeorgane (4; 14) sowie ein quer zum Drahtstück (5) zu- und wegbewegbares, antreibbares Verformungswerkzeug (6) zum Erzeugen einer Aufhängeöse (7; 17) am Drahtstück (5).

## Claims

1. Method of binding suspendible leaf packs which on their spine have binding elements (4; 14) inserted with mutual spacing in a perforation (3) and forming loops, and also a hanger, a hanging bail (7) of which is formed between two branches engaging in adjacent binding elements and is situated in the gap between these binding elements, characterised in that after the insertion of the binding elements (4; 14), arranged with mutual spacing, into the spine perforation (3) of the leaf pack (1), a straight piece of wire (5) is moved mechanically from one side as far as its end position overbridging the gap between the binding elements (4; 14), after which the central portion of this piece of wire, which is situated in this gap, is deformed into a hanging bail (7) by means of a drivable tool (6).

2. Method of binding suspendible leaf packs which on their spine have binding elements (4; 14) inserted with mutual spacing in a perforation (3) and forming loops, and also a hanger, a hanging bail (17) of which is formed between two branches engaging in adjacent binding elements and is situated in the gap between these binding elements, characterised in that after the insertion of the binding elements (4; 14), arranged with mutual spacing, into the spine perforation (3) of the leaf pack (1), a straight piece of wire (5) is moved mechanically from the side into one only of the two binding elements (4; 14), so far that its central portion is still situated outside this binding element, whereupon this central portion is deformed by means of a drivable tool into a hanging bail (17) adapted to the clear width of the binding element (4) and the piece of wire is thereupon pushed into the binding elements (4) until the hanging bail (17) is situated in the gap between the binding elements.

3. Device for application of the method according to claim 1 or 2, characterised by a mechanism reciprocally movable through the binding elements (4; 14) for insertion of the piece of wire (5) into the binding elements, and also a drivable deforming tool (6) movable transversely towards and away from the piece of wire (5) and intended to produce a hanging bail (7; 17) on the piece of wire (5).

## Revendications

1. Procédé pour relier des liasses de feuilles susceptibles d'être accrochées, qui présentent sur leur dos des éléments de liaisons (4; 14), introduits à distance dans un perçage (3), formant boucle, ainsi qu'un crochet, dont l'oeillet d'accrochage (7) créé entre les deux bras venant en prise dans des éléments de liaison voisins est situé dans la cavité comprise entre ces éléments de liaison, caractérisé en ce qu'après introduction dans le perçage de dos (3) de la liasse de feuilles (1) des éléments de liaison (4; 14) présentant un écartement réciproque, une pièce de fil (5) droite est déplacée mécaniquement depuis le côté, jusque dans sa position finale enserrant la cavité comprise entre les éléments de liaison (4; 14), à la suite de quoi la partie centrale de la pièce de fil se trouvant dans cette cavité est déformée au moyen d'un outil (6) susceptible d'être actionné, pour donner un oeillet d'accrochage (7).

2. Procédé pour relier des liasses de feuilles susceptibles d'être accrochées, qui présentent sur leur dos des éléments de liaisons (4; 14), introduits à distance dans un perçage (3), formant boucle, ainsi qu'un crochet, dont l'oeillet d'accrochage (17) créé entre les deux bras venant en prise dans des éléments de liaison voisins est situé dans la cavité comprise entre ces éléments de liaison, caractérisé en ce qu'après introduction dans le perçage de dos (3) de la liasse de feuilles (1) des éléments de liaison (4; 14) présentant un écartement réciproque, une pièce de fil (5) droite est introduite mécaniquement depuis le côté, dans un seul des deux éléments de liaison (4; 14), en ce que sa partie centrale se situe encore à l'extérieur de cet élément de liaison, à la suite de quoi cette partie centrale est déformée pour donner un oeillet d'accrochage (17) adapté à l'un des espaces libres de l'élément de liaison (4) et la pièce de fil est immédiatement après introduite dans l'élément de liaison (4), jusqu'à ce que l'oeillet d'accrochage (17) soit situé dans la cavité située entre les éléments de liaison.

3. Dispositif pour l'exécution du procédé selon les revendications 1 et 2, caractérisé par un dispositif mobile en avant et en arrière à travers les éléments de liaison (4; 14) pour introduire la pièce de fil (5) dans les éléments de liaison (4; 14) ainsi qu'un outil de formage (6) susceptible d'être entraîné, mobile en avant et en arrière, pour produire un oeillet d'accrochage (7; 17) sur la pièce de fil (5).
